# EUROPÄISCHE PATENTANMELDUNG

(11) **EP 0 699 480 A1**
(43) Veröffentlichungstag der Anmeldung: **06.03.1996**
(21) Anmeldenummer: 95109674.2
(22) Anmeldetag: 22.06.1995
(51) Int. Cl.: B02C 18/08, B02C 18/16, H01R 27/02

(54) **Elektromotorischer Gartenhäcksler**

(30) Priorität: 31.08.1994 DE 9414092 U
(71) Anmelder: Gloria-Werke H. Schulte-Frankenfeld GmbH & Co., D-59329 Wadersloh (DE)
(72) Erfinder: Schulte-Frankenfeld, Manfred, D-33332 Gütersloh (DE)
(74) Vertreter: Elbertzhagen, Otto

(57) **Zusammenfassung**

Der elektromotorisch betriebene Gartenhäcksler hat an einer Gehäusewand oder dergleichen eine fest angeordnete Steckervorrichtung (7), die zum Anschluß der Steckerkupplung einer elektrischen Anschlußleitung dient. Um an dem Gartenhäcksler selbst eine Anschlußmöglichkeit für weitere Elektrogeräte zu schaffen, wird daran eine Steckdose (8) angeschlossen, die elektrisch mit der Steckervorrichtung verbunden ist.

## Beschreibung

Die Erfindung bezieht sich auf einen elektromotorisch betriebenen Gartenhäcksler mit an einer Gehäusewand oder dergl. fest angeordneter Steckervorrichtung zum Anschluß der Steckerkupplung einer elektrischen Anschlußleitung.

Solche Gartenhäcksler sind mobile Geräte, die über eine flexible Anschlußleitung mit dem Stromnetz verbunden werden, was voraussetzt, daß die Anschlußleitung mit ihrem Stecker in eine errreichbare Steckdose eingesteckt werden kann. In der Regel ist eine derartige Steckdose in der Nähe des Betriebsortes des Gartenhäckslers nur einmal vorhanden, weswegen am gleichen Ort anderweitige elektrische Geräte nur dann betrieben werden können, wenn an der erreichbaren Steckdose umgesteckt wird.

Zum anderen werden am Betriebsort des Gartenhäckslers elektrische Hilfseinrichtungen benötigt, die ebenfalls mit einer flexiblen elektrischen Anschlußleitung mit einem endseitigen Stecker ausgerüstet sind, wobei diese Anschlußleitungen oft kürzer als die Anschlußleitung für den Gartenhäcksler sind, die in Gestalt einer handelsüblichen Verlängerungsschnur auch in größeren Längen von mehreren Metern zur Verfügung steht. Bei diesen elektrischen Zusatzgeräten kann es sich um eine Leuchte handeln, um mit dem Gartenhäcksler auch bei Dunkelheit arbeiten zu können, des weiteren gehört dazu eine elektrische Astschere, die man zum Vorzerkleinern des Häckselgutes verwendet. Dies sind nur zwei Beispiele für Elektrogeräte, die man am Betriebsort des Gartenhäckslers zweckmäßig benutzen kann, der Einsatz anderer elektrischer Geräte ist hier ohne weiteres denkbar.

Der Erfindung liegt deshalb die Aufgabe zugrunde, einen elektromotorisch betriebenen Gartenhäcksler der eingangs genannten Art zu schaffen, der selbst eine Anschlußmöglichkeit für weitere Elektrogeräte bietet.

Diese Aufgabe wird bei einem elektromotorisch betriebenen Gartenhäcklser der gattungsbildenden Art gelöst durch eine Steckdose, die am Gartenhäcksler selbst angeordnet und elektrisch mit der Steckervorrichtung verbunden ist.

Für die Erfindung ist wesentlich, für den Einsatz weiterer elektrischer Geräte am Betriebsort des mobilen Gartenhäckslers nicht erst eine weiter entfernt liegende Steckdose suchen zu müssen, sondern am Häcksler selbst mit der dort vorhandenen Steckdose eine elektrische Anschlußmöglichkeit vorzusehen. Da Gartenhäcksler in der Regel mit einem Gehäuse ausgestattet sind, welches nicht nur Schutz vor dem mechanischen Schneidwerk, sondern auch vor den elektrischen Komponenten bietet, ordnet man ohnehin die bekannte Steckervorrichtung an einer Wandung dieses Gehäuses an, an der auch die erfindungsgemäße Steckdose installiert werden kann. Zweckmäßig ist es, wenn die Steckdose und die Steckervorrichtung unmittelbar neben- oder übereinander an dieser Gehäusewand angeordnet sind. Zur Erhöhung der Sicherheit insbesondere dann, wenn die Steckdose nicht benötigt wird, sieht man an der Steckdose einen selbstschließenden Deckel vor. Die Steckdose und die Steckervorrichtung können zu einer baulichen Einheit zusammengefaßt sein, analog zu den bekannten Schalter-Steckerkombinationen erhält man dann eine sogenannte Steckdosen-Steckerkombination. Ein weiterer Bedienungsvorteil und ein zusätzliches Sicherheitsmerkmal kann darin liegen, daß man zwischen der Steckdose und der Steckervorrichtung einen Schalter anordnet, mittels dem die Steckdose elektrisch von der Steckervorrichtung trennbar ist.

Die Erfindung wird nachfolgend anhand der Zeichnung an einem Ausführungsbeispiel noch näher erläutert. Die Zeichnung zeigt in perspektivischer Darstellung schematisch einen Gartenhäcksler mit derjenigen Seite, an der sich der elektrische Anschluß befindet.

Im einzelnen erkennt man bei dem dargestellten Gartenhäcksler ein Gehäuse 1, welches auf einem Fußgestell 2 mit Rädern 3 angeordnet ist und vornehmlich ein Schneidwerk umschließt, welches von einem Elektromotor 5 angetrieben wird. Die Zuführung des Schnittgutes zu dem Schneidwerk im Inneren des Gehäuses 1 erfolgt über einen oberen Zuführtrichter 4, der bei größer bauenden Gartenhäckslern am Oberende eines Zuführrohres sitzt.

An der motorseitigen Wandung 6 des Gehäuses 1 sitzt eine Steckervorrichtung 7, an welche die Steckerkupplung einer Anschlußleitung angesetzt werden kann, bei der es sich um ein flexibles Anschlußkabel handelt, das gewöhnlich als Verlängerungsschnur bezeichnet wird. An dem von der Steckerkupplung abliegenden Ende weist eine solche Anschlußleitung einen Stecker auf, der in eine Steckdose des üblichen, öffentlichen Versorgungsnetzes eingesetzt werden kann.

Unmittelbar oberhalb der Steckervorrichtung 7 ist an der Gehäusewand 6 eine Steckdose 8 angeordnet, die eine bauliche Einheit mit der Steckervorrichtung 7 bilden kann und die elektrisch mit der Steckervorrichtung 7 verbunden ist. Ist an die Steckervorrichtung 7 die Steckerkupplung der Anschlußleitung angeschlossen kann an die Steckdose 8 ein zusätzliches Elektrogerät, wie eine Astschere oder eine Leuchte angeschlossen werden. Sofern man eine elektrische Trennung zwischen der Steckervorichtung 7 und der Steckdose 8 wünscht, kann zwischen diesen beiden elektrischen Bauteilen ein Schalter vorgesehen werden.

Es versteht sich, daß dann, wenn die Steckervorrichtung 7 mit Schutzkontakten ausgestattet ist, auch die Steckdose 8 eine Schutzkontaktsteckdose ist. dies ist von den jeweiligen elektrischen Schutzrichtlinien abhängig, nach denen es vorgeschrieben sein kann, bei solchen, außenliegenden Steckdosen 8 einen selbstschließenden Deckel 9 vorzusehen.

## Patentansprüche

1. Elektromotorisch betriebener Gartenhäcksler mit an einer Gehäusewand oder dergl. fest angeordneter Steckervorrichtung zum Anschluß der Steckerkupplung einer elektrischen Anschlußleitung,
gekennzeichnet durch eine Steckdose (8), die elektrisch mit der Steckervorrichtung (7) verbunden ist.

2. Gartenhäcksler nach Anspruch 1,
dadurch gekennzeichnet,
daß die Steckdose (8) und die Steckervorrichtung (7) unmittelbar neben- oder übereinander an der Gehäusewand (6) angeordnet sind.

3. Gartenhäcksler nach Anspruch 1 oder 2,
dadurch gekennzeichnet,
daß die Steckdose (8) einen selbstschließenden Deckel (9) hat.

4. Gartenhäcksler nach einem der Ansprüche 1 bis 3,
dadurch gekennzeichnet,
daß die Steckdose (8) und die Steckervorrichtung (7) zu einer baulichen Einheit zusammengefaßt sind.

5. Gartenhäcksler nach einem der Ansprüche 1 bis 4,
dadurch gekennzeichnet,
daß die Steckdose (8) von der Steckervorrichtung (7) mittels eines dazwischen angeordneten Schalters elektrisch trennbar ist.
